# FASCICULE DE BREVET EUROPEEN

(11) **EP 0 041 027 B1**
(45) Date de publication et mention de la délivrance du brevet: **14.11.1984**
(21) Numéro de dépôt: 81400844.7
(22) Date de dépôt: 26.05.1981
(51) Int. Cl.: H05B 41/20

(54) **Alimentation des tubes à décharge par des multiplicateurs de tension**
Speiseschaltung für Entladungslampen mit Spannungsvervielfacher
Supply circuit for discharge lamps comprising voltage multipliers

(30) Priorité: 27.05.1980 FR 8011653
(43) Date de publication de la demande: 02.12.1981
(73) Titulaire: Kneider, François, F-06800 Cagnes (FR)
(72) Inventeur: Kneider, François, F-06800 Cagnes (FR)

## Description

La présente invention se rapporte à un dispositif d'alimentation en courant continu de tubes à décharge d'après le préambule de la revendication 1.

Elle peut servir aux alimentations des tubes à décharge du type Argon, Néon, (dite à cathode froide) ou tube fluorescent, laser, petit modèle ou pour tout autres usages.

On connait déjà la technique de l'alimentation des tubes à décharge qui nécessitent une alimentation au moins de 2 résistances d'entrée différente: l'une à forte tension et de très faible intensité pour engendrer le courant de décharge, et ensuite cette tension élevée n'est plus nécessaire pour maintenir le courant de décharge.

Les procédés connus à ce jour, utilisent diverses formes de transformateurs à forte fuite magnétique, des selfs en série, des starters, ou des systèmes électroniques qui consistaient à avoir un doubleur de tension à faible impédance pour le maintien de la décharge, et en parallèle deux autres doubleurs de tension avec un jeu de matrice à diode, pour empêcher le doubleur de tension à faible tension de charger le second qui est à forte résistance, et une tension plus élevée.

Les dispositifs cités précédemment présentent l'inconvénient d'être couteux, lourd en poids, moins fiable, si on utilise des composants à qualité égale étant donné les quantités des composants utilisés. Un dispositif connu; décrit dans le document CH-A-481 550 est composé de la combinaison d'un multiplicateur de tension à plusieurs étages qui délivre le courant de décharge combiné avec un doubleur de tension pour l'amorsage du tube, branché en parallèle aux multiplicateurs. Ce circuit supplémentaire augmente également le nombre de composants du dispositif.

L'invention vise à remédier aux inconvénients précités en créant un dispositif d'alimentation possédant au moins deux impédances de sortie, l'une entièrement indépendante de l'autre avec un grand écart d'impédance.

Ce but est atteint par les caractéristiques de la première revendication.

La fig. 1 présente un exemple à trois étages comprenant six cellules multiplicatives de tension en symétrie par rapport au secteur pour amoindrir la tension maximale de sortie par rapport au secteur, ce qui peut améliorer la sécurité de l'emploi.

Bien entendu, le multiplicateur peut être exécuté par un nombre moindre ou supérieurs de cellules multiplicatrices de tension.

Ce dispositif comprend les diodes 1-2-3-4-5-6 et les capacités 7-8 branchées comme indiqué dans la revendication 1, qui sont d'une forte valeur pour assurer, déterminer et maintenir le courant de décharge dans le tube.

Les capacités 9-10 peuvent être de forte valeur voisine des précédentes, si l'on désire leur faire supporter une fonction importante dans le courant de décharge, par contre elles peuvent être de très faible valeur si l'on désire leur faire exécuter la fonction unique de l'amorçage; les capacités 11-12 qui sont de très faible valeur ne servent qu'à l'amorçage du tube.

La résistance 13 est de faible valeur, et sert à limiter l'intensité lors de la mise en service, le courant de pointe; elle peut être remplacée ou secondée par une impédance selfique ou résistance à coefficiant de température négative ou tout autre moyen limitant l'intensité de pointe.

La résistance 14 a pour fonction de limiter le courant de pointe dans le tube à décharge, il est présenté à titre d'exemple, une résistance ohmique et peut être remplacée ou secondée par un composant actif, tel un transistor (voir fig. 2).

Le limiteur actif de courant est montré par la fig.2. Il comprend une résistance de sortie 15, une diode Zener 16, et une résistance 17 à l'entrée et le transistor 18, qui sert à limiter le courant de décharge. Le circuit de rétraction 19-20 et la résistance de base 21 sont des composants usuels dans les régulateurs ou les limiteurs de courant.

Avec trois étages multiplicateurs, la tension de sortie en absence de charge est de six fois la tension crête d'entrée. Elle est en rapport direct avec le nombre de cellules utilisées.

Les tubes à décharges ont la tendance de diminuer leurs résistances interne, lorsque le courant de décharge augmente, cette réalité peut occasionner des effets désagréables qui consistent à clignoter l'éclairage à une fréquence indéterminée, si le choix de la résistance 14, est trop bas. En général il est de l'ordre de quelques centaines d'Ohmes à quelques Kilo-Ohmes. Ceci est amélioré par le circuit actif d'après la fig. 2.

## Revendications

1. Dispositif d'alimentation en courant continu de tubes à décharge, composé d'au moins deux étages multiplicateurs de tension, le premier composé de deux branches pour les demi-ondes respectives, constituées chacune par une première diode (1, 2) et un premier condensateur (7, 8) et branchées en circuit médiane entre les bornes d'entrée (B1, B2) du dispositif et ayant comme bornes de sortie (B5, B6) d'où l'on peut déduire la tension doublée, le point commun des premières diodes (1, 2) et des premiers condensateurs (7, 8), le deuxième étage composé par des deuxièmes branches constituées chacune par une deuxième diode (3, 4) et un deuxième condensateur (10, 9) branchées en série entre la borne d'entrée (B1) du côté de la première diode (1, 2) et la borne de sortie (B5, B6) du premier multiplicateur, et ayant ses bornes de sortie (B'3, B'4), d'où l'on peut déduire la tension multipliée, au point commun des deuxièmes diodes (3, 4) et des deuxièmes condensateurs (10, 9) caractérisé par le fait que la capacité des premiers condensateurs de l'étage d'entrée (7, 8) est sensiblement plus forte que la capacité des condensateurs de l'étage de sortie (9, 10 ou 11, 12), les premiers condensateurs (7, 8) maintenant ainsi le courant de décharge du tube, tandis que les condensateurs de faible capacité de l'étage de sortie (9, 10 ou 11, 12) ne produisent que le courant d'amorçage du tube.

2. Dispositif d'alimentation selon la revendication 1, composé de trois étages multiplicateurs, caractérisé par le fait que les condensateurs du deuxième étage (9, 10) sont de capacité forte, voisine de celle des premiers condensateurs (7, 8), tandis que la capacité des troisièmes condensateurs (11, 12) est faible.

3. Dispositif d'alimentation selon la revendication 1, composé de trois étages multiplicateurs, caractérisé par le fait que les condensateurs du deuxième étage (9, 10) sont de capacité faible, voisine de celle des troisièmes condensateurs (11,12).

4. Dispositif d'alimentation d'après l'une des revendications 1 à 3, ayant une résistance limita- trice de courant entre une borne de sortie (B4) du dernier étage multiplicateur et le tube de décharge, caractérisé par le fait que cette résistance est constituée par un circuit actif limiteur de courant comprenant essentiellement un transistor (18) branché en série ayant une diode Zener (16) parallèle à son entrée.

## Patentansprüche

1. Gleichstrom-Versorgungsvorrichtung für Entladungsröhren, bestehend aus mindestens zwei Spannungsvervielfachungs-Stufen, die erste bestehend aus zwei Zweigen für die respektiven Halbwellen, wobei jeder von einer ersten Diode (1, 2) und einem ersten Kondensator (7, 8) gebildet wird und zwischen die Eingangsklemmen (B1, B2) der Vorrichtung im Median-Stromkreis geschaltet ist, während sie als Ausgangsklemmen (B5, B6), an denen die verdoppelte Spannung deduziert werden kann, den gemeinsamen Anschluss der ersten Dioden (1, 2) und der ersten Kondensatoren (7, 8) haben; die zweite Stufe besteht aus den zweiten Zweigen, die jeweils von einer zweiten Diode (3, 4) und einem zweiten Kondensator (10, 9) gebildet werden, welche zwischen die Eingangsklemme (B1) an der ersten Diode (1, 2) und die Ausgangsklemme (B5, B6) des ersten Vervielfachers seriengeschaltet sind, wobei sie als Ausgangsklemmen (B'3,B'4), an denen die vervielfachte Spannung deduziert werden kann, den gemeinsamen Anschluss der zweiten Dioden (3, 4) und der zweiten Kondensatoren (10, 9) haben, gekennzeichnet davon, dass die Kapazität der ersten Kondensatoren der Eingangsstufe (7, 8) bedeutend stärker ist als die Kapazität der Kondensatoren der Ausgangsstufe (9, 10 oder 11, 12), die ersten Kondensatoren (7, 8) also den Entladungsstrom der Röhre unter Spannung halten, während die Kondensatoren der Ausgangsstufe, mit der schwachen Kapazität (9, 10 oder 11, 12) lediglich den Vorionisierungsstrom liefern.

2. Versorgungsvorrichtung wie unter Anspruch 1), bestehend aus drei Vervielfachungs-Stufen, davon gekennzeichnet, dass die Kondensatoren der zweiten Stufe (9, 10) eine starke Kapazität aufweisen, ähnlich der der ersten Kondensatoren (7, 8), während die Kapazität der dritten Kondensatoren (11, 12) niedrig ist.

3. Versorgungsvorrichtung wie unter Anspruch 1, bestehend aus drei Vervielfachungs-Stufen, davon gekennzeichnet, dass die Kondensatoren der zweiten Stufe (9, 10) eine niedrige Kapazität haben, ähnlich der der dritten Kondensatoren (11,12).

4. Versorgungsvorrichtung wie unter einem der Ansprüche 1 bis 3, mit einem Strombegrenzungs-Widerstand zwischen einer Ausgangsklemme (B4) der letzten Vervielfachungsstufe und der Entladungsröhre, gekennzeichnet davon, dass dieser Widerstand von einem aktiven Strombegrenzungskreis gebildet wird, der hauptsächlich aus einem seriengeschalteten Transistor (18) besteht, mit einer zu seinem Eintritt parallelen Z-Diode (16).

## Claims

1. Discharge tubes direct current feed divice made up of at least two voltage multiplier stages, of which the first is composed of two legs for the respective half-waves. Each leg is made up of a first diode (1, 2) and a first condenser (7, 8) and connected in central circuit between input terminals (B1, B2) of the device that has the common point of first diodes (1, 2) and first condensers (7, 8) on the output terminal from which voltage comes out duplicated. The second multiplier stage is composed of two other legs, each one made up of a second diode (3, 4) and a second condenser (10, 9) connected in series between the input terminal (B1) on first diode's (1, 2) side and the output terminal (B5, B6) of the first multiplier, and fitted out of output terminals (B'3, B'4) at the common point of the second diodes (3, 4) and the second condensers (10, 9), from which voltage comes out multiplied. Characterized by an appreciably higher capacitance of the stage's condensers (7, 8) which maintain the tube's discharge current while the low capacitance condensers of output stage (9, 10 or 11, 12) produce only the tube's firing current.

2. Feed device as described in claim 1, composed of three multiplier stages and characterized by the high capacitance of the second stage's condensers (9, 10) which is closed to the capacitance of the first condensers' (11, 12) capacitance is low.

3. Feed device as described in claim No 1, composed of three multiplier stages and characterized by low capacitance of second stage's condensers (9, 10) which is close to the capacitance of the third condensers (11, 12).

4. Feed device as described in claims 1 to 3, fitted out which a current limiter resistance between an output terminal (B4) of the last multiplier stage and the discharge tube, characterized by that resistance which is made up of a current limiter active circuit including essentially a transistor (18) connected in series with a zener diode (16) parallel to its input.
